# FASCICULE DE BREVET EUROPEEN

(11) **EP 0 126 010 B1**
(45) Date de publication et mention de la délivrance du brevet: **10.12.1986**
(21) Numéro de dépôt: 84401000.9
(22) Date de dépôt: 16.05.1984
(51) Int. Cl.: E02D 1/02

(54) **Perfectionnements aux appareils pour déterminer les variations de volume d'une cellule déformable gonflable enfoncée dans un terrain et soumise à des gradients de pression interne**
Vorrichtungen zur Bestimmung der Volumenveränderungen einer verformbaren und aufblasbaren Zelle welche in den Boden gedrückt ist und welche Innendruckgradienten unterworfen wird
Devices for determining the variations of the size of a deformable and inflatable cell thrusted into the ground and subjected to gradients of internal pressure

(30) Priorité: 17.05.1983 FR 8308181
(43) Date de publication de la demande: 21.11.1984
(73) Titulaire: INTRAFOR-COFOR (Société Anonyme), F-75016 Paris (FR)
(72) Inventeur: Baud, Jean-Pierre, F-91290 Arpajon (FR)
(74) Mandataire: Schrimpf, Robert

## Description

L'invention concerne des perfectionnements aux appareils pour déterminer les variations de volume d'une cellule déformable dilatable enfoncée dans un terrain et soumise à des gradient de pression de gaz interne.

Le principe de ces appareils est exposé dans le brevet français 1 117 983 de Monsieur Louis MENARD dans lequel les appareils sont dénommés «Pressio- mètres» (marque déposée). Pour l'essentiel, ils comprennent une cellule dilatable à enfoncer dans le terrain dont on veut déterminer certaines caractéristiques mécaniques, des moyens pour introduire dans la cellule un liquide de gonflage, des moyens pour créer une pression de gaz sur ce liquide, et des moyens pour mesurer les variations de volume de la cellule ainsi que la pression du gaz. En outre, ces appareils comportent habituellement une ou des cellules de garde qui accompagnent la cellule dilatable et qui sont soumises à une pression de gaz qui est en relation avec la pression de gaz sur le liquide de la cellule dilatable, ceci pour assurer un champ de contraintes cylindrique pendant les mesures et pourfaci- liter le dégonflement de la cellule lorsque l'essai est terminé.

Différents appareils fonctionnant suivant ce principe ont été proposés depuis 1955 et un développement récent a été proposé dans la demande de brevet français 8 111 630 (FR-A-2 512 860). En outre, cette technique pour la détermination in-situ des caractéristiques d'un terrain a fait l'objet d'une certaines normalisation:
ESSAI PRESSIOMETRIQUE NORMAL (Mode opératoire du Laboratoire Central des Ponts et Chaussées). Ed. DUNOD, Paris, 1971)
SONDAGE PRESSIOMETRIQUE NORMAL (D.T.U 11 1 de la Fédération du Bâtiment)
SUGGESTED PRACTICE FOR PRESSUREMETER TESTING lN SOILS de Ernest WINTER (1982 - ASTM).

On pourra également consulter l'ouvrage THE PRESSUREMETER AND FOUNDATION ENGINEERING de F. Baguelin, J.F. Jézéquel et D.H. Shields (Trans Tech Publications, 1978).

L'essai «pressiométrique» consiste à imposer des paliers de pression au liquide qui remplit la cellule dilatable et à mesurer les volumes de la cellule correspondant à ces paliers, ces volumes dépendant de la résistance du terrain autour de la cellule.

L'opérateur, après avoir déterminé à priori des valeurs de palier pour la pression de gaz sur le liquide de la cellule dilatable, agit manuellement sur l'admission du gaz en surveillant le manomètre qui indique la pression de gaz pour maintenir cette pression à la valeur de palier désirée pendant un certain temps et effectuer la mesure du volume du liquide de la cellule en répétant cette opération pour chaque palier successif.

Cette technique exige une grande dextérité pour ne pas dépasser le palier désiré et pour maintenir la valeur du palier pendant toute la durée du palier. En pratique, la pression dérive pendant la durée du palier et il est difficile, voire impossible, de déterminer avec exactitude le volume correspondant à la pression de palier désirée, parce que cette pression n'est pas réalisée ou parce que cette pression n'est pas maintenue pendant un laps de temps suffisant.

L'invention vise à éviter ces difficultés.

On y parvient, selon l'invention, au moyen d'un appareil du type énoncé dans le préambule de la revendication 1 qui comprend:
- une chambre de prédétente à relier à la source de gaz;
- une canalisation de gaz reliant la chambre de prédétente à une chambre pilote où la pression du gaz s'exerce au-dessus d'un liquide aboutissant à la cellule dilatable;
- une canalisation de gaz reliant la chambre de prédétente à une chambre tempon reliée à la ou aux cellules de garde;
- un capteur de pression de gaz apte à fournir un signal Si représentatif de la valeur de la pression du gaz P₁ admis dans la chambre de prédétente;
- une électrovanne apte à commander l'admission de gaz dans la chambre de prédétente;
- un capteur de pression de gaz apte à fournir un signal S₂ représentatif de la valeur de la pression de gaz P₂ dans la chambre pilote;
- une électrovanne apte à commander l'admission da gaz dans la chambre pilote;
- des moyens de détection aptes à fournir un signal S₃ représentatif de la pression différentielle entre ladite pression P₂ et la pression de gaz P₃ dans la ou les cellules de garde;
- une électrovanne apte à commander l'admission de gaz dans la cellule tampon, et
- un bloc électronique de commande qui reçoit les signaux S₁ , S₂, S₃ et qui commande les fonctionnements des électrovannes en fonction du programme prédéterminé des valeurs de P₃ et des relations désirées entre P₃, Pz et P₁ , de façon à réaliser ce programme et ces relations.

Le programme prédéterminé des valeurs de la pression P₃ et les relations désirées entre P₃, P₂ et P₁ sont choisies par l'opérateur, par exemple en suivant les indications des normes citées plus haut.

L'électronique de commande est réalisable sans difficultés par un électronicien connaissant les règles de l'art et informé de ce programme et de ces relations.

On décrira ci-après un exemple de réalisation, en référence aux figures du dessin joint sur lequel:
la figure 1 est une vue de principe du dispositif;
la figure 2 est une vue du dispositif de l'invention selon un mode de réalisation, et
la figure 3 est une vue de différentes courbes de montée en pression obtenues à partir d'une commande manuelle ou selon la présente invention.

Sur le schéma de la figure 1, la sonde de mesure 1 enfoncée dans un trou de forage 2 d'un terrain 3 comprend une cellule dilatable 4 et deux cellules de garde 5 communicantes. Il ne s'agit que d'un exemple de réalisation et l'invention n'est pas limitée à cette réalisation.

La cellule dilatable est remplie d'un fluide incompressible, généralement de l'eau, et est reliée à la surface par une canalisation 6 qui sert à introduire (ou à évacuer) ce liquide. Les cellules de garde sont reliées à la surface par une canalisation 7 qui permet d'introduire un gaz, par exemple de l'air ou de l'azote, dans ces cellules.

Une source d'air comprimé 8 est utilisée, après détente à une pression P₁, pour fournir une pression P₂ qui s'exercera sur le fluide de la cellule dilatable et une pression P₃ qui s'exercera dans les cellules de garde.

Au cours d'un essai «préssiométrique», la pression P₂ doit s'élever d'une valeur nulle à une valeur finale, par une suite arithmétique de valeurs de palier, chaque palier étant maintenu pendant une durée constante choisie à priori.
a) si Pₗᵢₘ est la pression limite (estimée à priori) et N le nombre de paliers, le PAS du programme de mon-Pₗim tée arithmétique de P₂ est égal à PAS = . N
   La durée T de chaque palier est fixée habituellement à 60 secondes mais cette durée, en fait, peut être choisie différente (par exemple 30 secondes).
   Le nombre de pas d'un essai est généralement égal à 10 mais ce nombre peut être choisi différent.
   Le programme de montée de la pression P₂ est donc choisi à priori à partir d'une valeur estimée de Pₗᵢₘ, d'un choix de N et d'un choix de T.
b) La pression P₃ est généralement liée à la pression P₂ de façon que la pression différentielle P₃-P₂ soit égale à: où H est la profondeur de la cellule de mesure exprimée en mètre et où les pressions P sont exprimées en bars.
c) la pression P, est généralement réglée de façon que où Pₗᵢₘ est la pression limite (estimée à priori) exprimée en bars. La constante K est choisie de façon que même si la pression limite a été sous estimée, Pᵢ soit cependant supérieure à Pₗᵢₘ réelle. Une marge de sécurité généralement suffisante est K = 20.

Le dispositif de l'invention pour assurer une montée automatique de P₂ suivant le programme choisi comprend une chambre de prédétente 9 reliée à la source de gaz 8 par l'intermédiaire d'une électrovanne 10, un capteur 11 pour détecter la pression de gaz P, dans la chambre 9 (ce capteur peut détecter cette pression dans la chambre ou en amount ou en aval de la chambre), une chambre pilote 13 reliée à la chambre de prédétente 9 par une canalisation 12 sous le contrôle d'une électrovanne 14, cette chambre pilote contenant un liquide 15 sur lequel s'exerce la pression P₂ du gaz dans la chambre pilote et ce liquide 15 étant en communication avec la cellule dilatable 4; un capteur 16 pour détecter la pression P₂ (ce capteur détecte la pression dans la chambre pilote ou sur le trajet du liquide 15 vers la cellule dilatable), une cellule tampon 17 reliée à la chambre de prédétente 9 par une canalisation 18 sous le contrôle d'une électrovanne 19 et reliée à la canalisation 7 qui conduit aux cellules de garde un capteur différentiel 20 qui détecte la différence de pression entre la pression de gaz P₂ et la pression de gaz P₃ de la cellule tampon, et un bloc de commande électronique 21 qui reçoit les signaux de sortie S₁, 5₂, S₃ des capteurs 11, 16, 20 et qui commande les électrovannes 10, 14, 19 de façon à réaliser le programme défini en a) et les relations définies en b) et c). En bref, ce bloc électronique, à partir des données que lui fournit l'opérateur (Pₗᵢₘ estimée, profondeur de la cellule de mesure, nombre et durée des paliers) réalise le programme de montée de la pression P₂.

Les valeurs du volume de la cellule dilatable que l'on peut déterminer par exemple en suivant les variations du volume V de liquide 15 dans la cellule pilote 13 sont, d'autre part, captées par un moyen quelconque approprié 22 et sont lues pour chaque palier de pression par le bloc 21. Un écran 23 permet de visualiser les couples P₂, V pour chaque valeur de palier.

En pratique, selon le type de Pressiomètre utilisé, le dispositif peut être plus compliqué.

La figure 2 est un exemple d'un dispositif conçu pour un Pressiomètre de commerce.

On voit sur cette figure que le dispositif est complété par des électrovannes 24, 25, 26 qui commandent, en tant que de besoin, la mise à l'échappement de la chambre de prédétente 9, de la chambre pilote 13 et de la cellule tampon 17. Ces électrovannes sont également commandées par le bloc électronique 21 pendant la phase de descente de la pression P₂ lors du dégonflage de la cellule dilatable 4.

Chaque couple électrovanne d'admission-électrovanne d'échappement peut être constitué par une électrovanne unique de façon en soi connue.

Dans une variante de réalisation perfectionnée, le bloc électronique est conçu pour assurer un certain nombre de sécurités, notamment les opérations suivantes:
- terminer prématurément l'essai si le volume de la cellule dilatable approche la capacité limite de cette cellule (par exemple si ce volume dépasse 550 cm³ pour une capacité limité fixée à 600 cm³).
- terminer prématurement l'essai si la pression P₂ approche une pression de sécurité, par exemple une pression de 70 bars.
- calculer à partir des premières mesures le module «pressiométrique» (où V_{REF} qui dépend de la sonde est par exemple égal à 585),
- en déduire la valeur limite correspondante de la pression
- Comparer cette valeur à la Plᵢₘ estimée à priori, corriger la valeur du PAS si le rapport P'ₗᵢₘ/ Pₗᵢₘ est extérieur à une gamme choisie A-B (où A est par exemple un nombre compris dans l'intervalle 0,4-1,5 et B est par exemple un nombre compris dans l'intervalle 1,5-3) et
- provoquer un nouvel essai avec la nouvelle valeur du PAS.

Le tableau I est un organigramme qui illustre le fonctionnement du bloc électronique. Dans ce tableau, l'indice i signifie que la valeur indiquée correspond au palier (i) de la série arithmétique des paliers de la pression P₂. Dans ce tableau, RND (N/2,5) signifie valeur arrondie de N/2,5.

Le tableau I est un exemple type des indications utiles à l'homme de métier électronicien pour réaliser un bloc de commande à partir de microprocesseurs, transistors, et analogues.

La figure 3 montre pour l'exemple des courbes de montée en pression obtenues à partir d'une commande manuelle plus ou moins expérimentée (courbes Cₗ, C₂) ou à partir d'une commande automatique (courbe C₃).

## Revendications

1. Appareil pour déterminer les variations de volume d'une cellule dilatable (4), cette cellule étant remplie d'un fluide incompressible soumis à la pression d'un gaz provenant d'une source de gaz (8) et cette cellule étant accompagné d'une ou de plusieurs cellules de garde (5) également soumises à la pression d'un gaz, l'ensemble de la cellule dilatable et de la ou des cellules de garde constituant une sonde (1) à enfoncer dans un terrain (3) dont on veut déterminer des caractéristiques mécaniques, appareil caractérisé en ce qu'il comprend:
- une chambre de prédétente (9) à relier à la source de gaz (8);
- une canalisation de gaz (12) reliant la chambre de prédétente à une chambre pilote (13) où la pression du gaz s'exerce au-dessus d'un liquide (15) aboutissant à la cellule dilatable (4);
- une canalisation de gaz (18) reliant la chambre de prédétente (9) à une chambre tampon (17) reliée à la ou aux cellules de garde (5);
- un capteur de pression de gaz (11) apte à fournir un signal Si représentatif de la valeur de la pression du gaz P₁ admis dans la chambre de prédétente;
- une électrovanne (10) apte à commander l'admission de gaz dans la chambre de prédétente;
- un capteur de pression de gaz (16) apte à fournir un signal S₂ représentatif de la valeur de la pression de gaz P₂ dans la chambre pilote;
- une électrovanne (14) apte à commander l'admission de gaz dans la chambre pilote;
- des moyens de détection (20) aptes à fournir un signal S₃ représentatif de la pression différentielle entre ladite pression P₂ et la pression de gaz P₃ dans la ou les cellules de garde;
- une électrovanne (19) apte à commander l'admission de gaz dans la cellule tampon (17), et
- un bloc électronique de commande (21) qui reçoit les signaux S₁, S_{z}, S₃ et qui commande les fonctionnements des électrovannes ( 10,14,19) en fonction du programme prédéterminé des valeurs de P₃ et des relations désirées entre P₃, P₂ et P₁, de façon à réaliser ce programme et ces relations.

2. Appareil selon la revendication 1, caractérisé en ce qu'il comprend des électrovannes (24, 25, 26) qui commandent respectivement la mise à l'échappement de la chambre de prédétente (9), de la chambre pilote (13) et de la cellule tampon (17), ces électrovannes étant commandées par ledit bloc électronique (21) pendant la phase de descente de la pression P₂ lors du dégonflage de la cellule dilatable (4).

3. Appareil selon la revendication 1 ou 2, caractérisé en ce que ledit bloc électronique (21) est conçu pour terminer prématurement l'essai si le volume de la cellule dilatable (4) approche la capacité limite de cette cellule.

4. Appareil selon l'une des revendications 1 à 3, caractérisé en ce que ledit bloc électronique (21) est conçu pour terminer prématurement l'essai si ladite pression de gaz P₂ de la chambre pilote (13) approche une pression de sécurité.

5. Appareil selon l'une des revendications 1 à 4, caractérisé en ce que ledit bloc électronique (21) est conçu pour calculer la valeur limite correspondant au module «pressiométrique», comparer cette valeur à la pression limite estimée à priori, corriger la valeur du PAS si le rapport des deux valeurs est extérieur à une gamme choisie et provoquer un nouvel essai avec la nouvelle valeur du PAS.

## Patentansprüche

1. Vorrichtung zum Bestimmen von Volumenänderungen einer ausdehnbaren Zelle (4), die mit einem nicht zusammendrückbaren Fluid gefüllt ist, welches dem Gasdruck von einer Gasquelle (8) ausgesetzt ist, und die mit einer oder mehreren Schutzzellen (5) versehen ist, die ebenfalls einem Gasdruck ausgesetzt sind, wobei die Gesamtheit aus ausdehnbarer Zelle und der oder den Schutzzelle(n) einer Sonde (1) bildet, die in ein Gelände (3) einzubringen ist, dessen mechanische Merkmale man bestimmen möchte, dadurch gekennzeichnet, dass die Vorrichtung umfasst:
- eine mit der Gasquelle (8) zu verbindende Vorentspannungskammer (9),
- eine Gasleitung (12), die die Vorentspannungskammer mit einer Pilotkammer (13) verbindet, wo der Gasdruck oberhalb einer Flüssigkeit (15) wirkt, die an die ausdehnbare Zelle (4) anstösst,
- eine Gasleitung (18), die die Vorentspannungskammer (9) mit einer Pufferkammer (17) verbindet, die mit der oder den Schutzzelle(n) (5) verbunden ist,
- einen Gasdruckfühler (11) zur Abgabe eines Signals (S₁), welches für den Wert des Gasdrucks (P₁) repräsentativ ist, der in die Vorentspannungskammer gegeben wird,
- ein Magnetventil (10) zur Steuerung der Gaszufuhr in die Vorentspannungskammer,
- ein Gasdruckfühler (16) zur Abgabe eines Signals (S₂) welches für den Wert des Gasdrucks (P₂) in der Pilotkammer repräsentativ ist,
- ein Magnetventil (14) zum Steuern der Gaszufuhr in die Pilotkammer,
- Erfassungsmittel (20) zur Abgabe eines Signals (S₃), welches für den Druckunterschied zwischen dem Druck (P₂) und dem Gasdruck (P₃) in der oder den Schutzzelle(n) repräsentativ ist,
- ein Magnetventil (19) zur Steuerung der Gaszufuhr in die Pufferzelle (17), und
- einen elektronischen Steuerblock (21), der die Signale (Sᵢ, S₂, S₃) erhält und den Betrieb der Magnetventile (10, 14, 19) in Abhängigkeit von dem vorbestimmten Programm der Werte von (P₃) und der erwünschten Beziehungen zwischen (P₃, P₂ und P₁) derart steuert, dass dieses Programm und diese Beziehungen ausgeführt werden.

2. Vorrichtung nach Anspruch 1, dadurch gekennzeichnet, dass sie Magnetventile (24, 25, 26) aufweist, die das jeweilige Auslassen der Vorentspannungskammer (9), der Pilotkammer (13) und der Pufferkammer (17) steuern, wobei diese Magnetventile von dem elektronischen Block (21) während der Abbauphase des Drucks (P₂) beim Entleeren der ausdehnbaren Zelle (4) gesteuert werden.

3. Vorrichtung nach Anspruch 1 oder 2, dadurch gekennzeichnet, dass der elektronische Block (21) so ausgestaltet ist, frühzeitig den Versuch zu beenden, wenn das Volumen der ausdehnbaren Zelle (4) dem Grenzinhalt dieser Zelle nahekommt.

4. Vorrichtung nach einem der Ansprüche 1 bis 3, dadurch gekennzeichnet, dass der elektronische Block (21) derart ausgebildet ist, dass er vorzeitig den Versuch beendet, wenn der Gasdruck (P₂) der Pilotkammer (13) einem Sicherheitsdruck nahe kommt.

5. Vorrichtung nach einem der Ansprüche 1 bis 4, dadurch gekennzeichnet, dass der elektronische Block (21) derart ausgebildet ist, dass er den dem «Messdruckmodul» entsprechenden Grenzwert berechnet, diesen Wert mit dem vorhergehend angenommenen Grenzdruck vergleicht, den Wert der Schrittweite korrigiert, wenn das Verhältnis dieser zwei Werte ausserhalb einer gewählten Grösse liegt, und einen neuen Versuch mit dem neuen Wert für die Schrittweite veranlasst.

## Claims

1. Apparatus for determining the variations of volume of a dilatable cell (4), this cell being filled with an incompressible fluid subjected to the pressure of a gas originating from a source of gas (8) and this cell being accompanied by one or more guard cells (5) which are likewise subjected to the pressure of a gas, the assembly of the dilatable cell and the guard cell or guard cells constituting a probe (1) to be submerged in a soil (3) of which it is desired to determine the mechanical characteristics, the apparatus being characterized in that it comprises:
a pressure reduction chamber (9) to be connected to the source of gas (8);
a gas duct (12) connecting the pressure reduction chamber to a pilot chamber (13) where the pressure of the gas is exerted above a liquid (15) passing to the dilatable cell (4);
a gas duct (18) connecting the pressure reduction chamber (9) to a buffer chamber (17) connected to the guard cell or guard cells (5);
a gas pressure sensor (11) capable of supplying a signal S, representing the value of the gas pressure P, admitted into the pressure reduction chamber;
a solenoid valve (10) capable of controlling the admission of gas into the pressure reduction chamber;
a gas pressure sensor (16) capable of supplying a signal 8₂ representing the value of the gas pressure P₂ in the pilot chamber;
a solenoid valve (14) capable of controlling the admission of gas into the pilot chamber;
detecting means (20) capable of supplying a signal S₃ representing the pressure differente between the said pressure S₂ and the gas pressure P₃ in the guard cell or guard cells;
a solenoid valve (19) capable of controlling the admission of gas into the buffer cell (17), and
an electronic control unit (21) which receives the signals Si, S₂ and S₃ and which controls the operations of the solenoid valves (10, 14, 19) in accordance with the predetermined programme of the values of P₃ and the desired relationships between P₃, P₂ and P₁, in such a manner as to execute this programme and these relationships.

2. Apparatus according to Claim 1, characterized in that it includes solenoid valves (24, 25, 26) which control the connection to exhaust of the pressure reduction chamber (9), of the pilot chamber (13) and of the buffer cell (17) respectively, these solenoid valves being controlled by the said electronic unit (21) during the phase of decrease of the pressure P₂ during the deflation of the dilatable cell (4).

3. Apparatus according to Claim 1 or 2, characterized in thatthe said electronic unit (21 ) is designed to terminate the test prematurely if the volume of the dilatable cell (4) approaches the limiting capacity of this cell.

4. Apparatus according to one of Claims 1 to 3, characterized in that the said electronic unit (21) is designed to terminate the test prematurely if the said gas pressure P₂ of the pilot chamber (13) approaches a safety pressure.

5. Apparatus according to one of Claims 1 to 4, characterized in that the said electronic unit (21) is designed to calculate the limiting value corresponding to the «pressiometric» module, to compare this value with the limiting pressure estimated a priori, to correct the value of the STEP if the ratio of the two values is outside a selected range, and to initiate a new test with the new value of the STEP.
